# EUROPÄISCHE PATENTSCHRIFT

(11) **EP 4 555 177 B1**
(45) Veröffentlichungstag und Bekanntmachung des Hinweises auf die Patenterteilung: **01.04.2026**
(21) Anmeldenummer: 23772221.0
(22) Anmeldetag: 15.09.2023
(51) Int. Cl.: E05D 15/10, E06B 3/46

(54) **FÜHRUNGSSCHIENE FÜR EINE SCHIEBETÜR MIT EINEM FÜHRUNGSELEMENT**
GUIDE RAIL FOR A SLIDING DOOR WITH A GUIDE ELEMENT
RAIL DE GUIDAGE POUR UNE PORTE COULISSANTE ÉQUIPÉE D'UN ÉLÉMENT DE GUIDAGE

(30) Priorität: 16.09.2022 DE 202022105238 U
(43) Veröffentlichungstag der Anmeldung: 21.05.2025
(73) Patentinhaber: Häfele SE & Co KG, 72202 Nagold (DE)
(72) Erfinder: BARTOSS, Lajos, 1102 Budapest (HU)
(74) Vertreter: Kohler Schmid Möbus Patentanwälte
(86) Internationale Anmeldenummer: PCT/EP2023/075411
(87) Internationale Veröffentlichungsnummer: WO 2024/056849

(56) Entgegenhaltungen:
- EP-B1- 3 864 244
- GB-A- 871 745
- US-A1- 2015 300 068

## Beschreibung

Die vorliegende Erfindung betrifft eine Führungsschiene für eine Schiebetür mit einem Führungselement, insbesondere für ein Möbelstück, gemäß dem Oberbegriff von Anspruch 1.

Eine solche Führungsschiene ist beispielsweise aus der EP 3 864 244 B1 bekannt geworden.

Führungsschienen für Schiebetüren kommt die Aufgabe zu, die Bewegung der Schiebetür von einer ersten Position, in der die Schiebetür geöffnet ist, hin zu einer zweiten Position, in der die Schiebetür geschlossen ist, zu führen. Zudem können Führungsschienen die Aufgabe übernehmen, die Schiebetüre zu tragen und dabei die auf die Schiebetür wirkende Gewichtskraft abzustützen.

Die eingangs genannte EP 3 864 244 B1 offenbart eine Führungsschiene für eine Schiebetür, bei der verschwenkbare Weichenelemente einen Führungskanal für ein Führungselement der Schiebetür entsprechend freigeben oder verschließen.

GB 871 745 A offenbart eine Führungsschiene für eine Schiebetür, bei der Weichenelemente in eine Offenstellung und in eine Schließstellung verschwenkbar sind.

US 2015/300068 A1 offenbart eine Führungsschiene für eine Schiebetür, bei der ein weiterer Führungskanal vorgesehen ist, in dem ein weiteres Führungselement der Schiebetür führbar ist.

Aus der DE 29 12 256 C2 ist eine Führungsschiene bekannt, auf der zwei Schiebetüren geführt werden, die im geschlossenen Zustand in einer gemeinsamen Ebene liegen. Die Führungsschiene umfasst eine Mittenweiche über die die beiden Schiebetüren geführt sind und die so verschwenkt werden kann, dass die beiden Schiebetüren in parallel zueinander angeordneten Ebenen liegen und aneinander vorbeigeführt werden können. Die Ebene, in der die Schiebetüren im geöffneten Zustand liegen, schneidet die Ebene, in der die Schiebetüren im geschlossenen Zustand liegen. Die Führung der Schiebetüren erfolgt jeweils über zwei Führungsrollen der Führungsschiene und der Mittenweiche, die in eine Nut der Schiebetüren eingreifen.

Hiervon ausgehend liegt der vorliegenden Erfindung die Aufgabe zugrunde, eine Führungsschiene für eine Schiebetür mit einem Führungselement bereitzustellen, die eine stabile Führung der Schiebetüren ermöglicht.

Die der vorliegenden Erfindung zugrunde liegende Aufgabe wird durch eine Führungsschiene für eine Schiebetür, insbesondere für ein Möbelstück, mit den Merkmalen von Anspruch 1 gelöst.

Die erfindungsgemäße Führungsschiene weist den Vorteil auf, dass das Führungselement der Schiebetür innerhalb des Führungskanals stabil geführt und über das Weichenelement stabil von dem Führungskanal in den Halterabschnitt überführt werden kann.

Die Führungsschiene kann insbesondere für zumindest eine Schiebetüre mit zumindest einem Führungselement ausgestaltet sein. Das zumindest eine Führungselement kann als Führungsrolle ausgestaltet sein. Dabei kann die Drehachse der Führungsrolle parallel zu der Schwenkachse des Weichenelementes angeordnet sein.

Im Speziellen kann die Führungsschiene für zumindest eine Schiebetüre mit zwei Führungselementen jeweils in Form einer Führungsrolle ausgestaltet sein. Dabei kann jeweils die Drehachse der beiden Führungsrollen parallel zu der Schwenkachse des Weichenelementes angeordnet sein.

In einer möglichen Ausführungsform der erfindungsgemäßen Führungsschiene kann der Führungskanal in der Offenstellung des Weichenelements so in den ersten Kanalbereich und den zweiten Kanalbereich unterteilt sein, dass das Führungselement nicht von dem ersten Kanalbereich in den zweiten Kanalbereich überführbar ist. Mit anderen Worten kann der Führungskanal in der Offenstellung des Weichenelements so in den ersten Kanalbereich und den zweiten Kanalbereich unterteilt sein, dass eine Überführung des Führungselements von dem ersten Kanalbereich in den zweiten Kanalbereich blockiert ist.

In einer weiteren möglichen Ausführungsform kann das Weichenelement durch das Führungselement von der Offenstellung in die Schließstellung verschwenkbar sein. Insbesondere kann das Weichenelement beim Überführen des Führungselementes von dem Führungskanal in den Halteabschnitt von der Offenstellung in die Schließstellung verschwenkbar sein.

Zudem ist eine Ausführungsform möglich, in der die Schwenkachse des Weichenelements windschief zu der Mittenachse des Führungskanals angeordnet ist. Insbesondere kann die Schwenkachse des Weichenelements windschief und orthogonal zu der Mittenachse des Führungskanals angeordnet sein. Die Schwenkachse des Weichenelements kann in einer möglichen Ausführungsform außerhalb des Führungskanals angeordnet sein.

In einer möglichen Ausgestaltung der erfindungsgemäßen Führungsschiene kann das Weichenelement einen Trennabschnitt umfassen, der in der Offenstellung in dem Führungskanal angeordnet ist und in der Schließstellung einen Abschnitt einer Wand des Führungskanals bildet. Hierbei kann der Trennabschnitt eine konkave Überführungsfläche und eine gerade Kanalwandfläche aufweisen. Die konkave Überführungsfläche kann dabei in der Offenstellung einen Überführungskanal begrenzen, über den das Führungselement von dem Führungskanal in den Halteabschnitt überführbar ist. Alternativ oder in Kombination hierzu kann die gerade Kanalwandfläche in der Schließstellung den Abschnitt der Wand des Führungskanals bilden.

In einer weiteren möglichen Ausgestaltung kann das Weichenelement einen Stellabschnitt umfassen, der in der Offenstellung außerhalb des Führungskanals angeordnet ist und in der Schließstellung den Halteabschnitt begrenzt. Hierbei kann der Stellabschnitt eine konkave Überführungsfläche und eine gerade Halteabschnittsbegrenzungsfläche aufweisen. Die konkave Überführungsfläche des Stellabschnitts kann mit der konkaven Überführungsfläche des Trennabschnitts eine Stellkontur bilden, die in der Offenstellung den Überführungskanal begrenzt. Die gerade Halteabschnittsbegrenzungsfläche kann in der Schließstellung den Halteabschnitt begrenzen.

Das Weichenelement kann L-förmig ausgestaltet sein. Dabei kann der Trennabschnitt quer zu dem Stellabschnitt angeordnet sein. Insbesondere kann eine Längsachse des Trennabschnitts im rechten Winkel zu der Längsachse des Stellabschnitts angeordnet sein.

In einer weiteren möglichen Ausgestaltung kann ein erstes Federelement vorgesehen sein, das das Weichenelement mit einer ersten Federkraft beaufschlagt, sodass das Weichenelement von der ersten Federkraft in die Offenstellung geschwenkt wird. Das erste Federelement kann beispielsweise als Spiralfeder, Drehfeder, Druckfeder oder Zugfeder ausgestaltet sein.

In einer weiteren möglichen Ausgestaltung kann ein zweites Federelement vorgesehen sein, das in der Offenstellung des Weichenelements so mit dem Weichenelement in Anlage ist, dass das Weichenelement von dem zweiten Federelement in der Offenstellung gehalten wird. Alternativ oder in Kombination kann das zweite Federelement in der Schließstellung des Weichenelements so mit dem Weichenelement in Anlage sein, dass das Weichenelement von dem zweiten Federelement in der Schließstellung gehalten wird. Das zweite Federelement kann dabei mit dem Weichenelement so in Anlage sein, dass zwischen dem zweiten Federelement und dem Weichenelement eine reibschlüssige oder eine formschlüssige Verbindung hergestellt ist.

Zwischen dem zweiten Federelement und dem Weichenelement kann zumindest abschnittsweise über den Verschwenkweg des Weichenelementes von der Schließstellung in die Offenstellung eine Reibkraft wirken, die auch als Dämpfungskraft bezüglich der Schwenkbewegung des Weichenelements bezeichnet werden kann. Zudem ist es in einer Ausgestaltung möglich, dass die zweite Federkraft des zweiten Federelements beim Überführen des Führungselementes von dem Führungskanal in den Halteabschnitt durch das Führungselement variierbar ist.

In einer möglichen Ausführungsform kann das zweite Federelement einen Hakenabschnitt aufweisen, der in der Offenstellung des Weichenelements so mit dem Weichenelement in Anlage ist, dass das Weichenelement von dem Hakenabschnitt in der Offenstellung gehalten wird. Alternativ oder in Kombination kann der Hakenabschnitt in der Schließstellung des Weichenelements so mit dem Weichenelement in Anlage sein, dass das Weichenelement von dem Hakenabschnitt in der Schließstellung gehalten wird. Hierbei kann das zweite Federelement als Federlasche ausgestaltet sein, die an einem freien Ende den Hakenabschnitt aufweist. Die Führungsschiene kann das erste Federelement und das zweite Federelement in Kombination umfassen. Alternativ ist es auch denkbar, dass die Führungsschiene eines von dem ersten Federelement und dem zweiten Federelement umfasst.

In einer möglichen Ausführungsform der erfindungsgemäßen Führungsschiene kann der Halteabschnitt in radialer Überdeckung zu dem Führungskanal angeordnet sein. Die Anordnung des Halteabschnitts in radialer Überdeckung zu dem Führungskanal soll dabei so verstanden werden, dass der Halteabschnitt zumindest teilweise in einer Ebene angeordnet ist, die im rechten Winkel zu der Mittenachse des ersten Führungskanals angeordnet ist.

In einer weiteren möglichen Ausführungsform kann vorgesehen sein, dass in dem Führungskanal ein Führungselement einer weiteren Schiebetür führbar ist, dass ein weiterer Halteabschnitt vorgesehen ist, dass ein weiteres Weichenelement vorgesehen ist, das um eine weitere Schwenkachse in eine Offenstellung und in eine Schließstellung verschwenkbar ist, wobei das Verschwenken von der Offenstellung in die Schließstellung bei dem weiteren Weichenelement gegenläufig zu dem Verschwenken des Weichenelementes erfolgt, dass das Weichenelement in der Offenstellung den Führungskanal in einen dritten Kanalbereich und einen vierten Kanalbereich unterteilt, wobei der dritte Kanalbereich so mit dem weiteren Halteabschnitt verbunden ist, dass das Führungselement der weiteren Schiebetür von dem dritten Kanalbereich in den weiteren Halteabschnitt überführbar ist, und dass das weitere Weichenelement in der Schließstellung den Führungskanal so freigibt, dass der dritte Kanalbereich mit dem vierten Kanalbereich verbunden ist, wobei insbesondere das Führungselement der Schiebetür von dem dritten Kanalbereich in den vierten Kanalbereich führbar ist.

In einer weiteren möglichen Ausführungsform kann der Führungskanal in der Offenstellung so durch das weitere Weichenelement in den dritten Kanalbereich und den vierten Kanalbereich unterteilt sein, dass das Führungselement der weiteren Schiebetüre nicht von dem dritten Kanalbereich in den vierten Kanalbereich überführbar ist.

Ein Ausführungsbeispiel wird nachfolgend anhand der Figuren erläutert. Hierin zeigt
- Figur 1: die Ansicht eines Bodens eines Möbels mit einer erfindungsgemäßen Führungsschiene, wobei eine erste Schiebetür und eine zweite Schiebetür jeweils in geschlossener Position dargestellt sind;
- Figur 2: die Führungsschiene aus Figur 1, wobei eine erste Schiebetür in teilgeöffneter Position und eine zweite Schiebetür in geschlossener Position dargestellt ist;
- Figur 3: die Führungsschiene aus Figur 1, wobei die erste Schiebetür in geöffneter Position und die zweite Schiebetür in geschlossener Position dargestellt ist;
- Figur 4: das Schienenmittenmodul der Führungsschiene aus Figur 1, wobei ein erstes Weichenelement und ein zweites Weichenelement jeweils in der Schließstellung angeordnet sind;
- Figur 5: das Schienenmittenmodul der Führungsschiene aus Figur 1 zusammen mit der ersten und der zweiten Schiebetür jeweils in geschlossener Position,
- Figur 6: das Schienenmittenmodul der Führungsschiene aus Figur 1 zusammen mit der ersten Schiebetür in teilgeöffneter Position und der zweiten Schiebetür in geschlossener Position;
- Figur 7: das Schienenmittenmodul der Führungsschiene aus Figur 1 zusammen mit der ersten Schiebetür in einer Zwischenposition und der zweiten Schiebetür in geschlossener Position;
- Figur 8: ein Querschnitt durch die Führungsschienen aus Figur 1 entlang der Schnittebene VIII-VIII aus Figur 7, wobei die erste Führungsrolle der ersten Schiebetür und das erste Halteelement der zweiten Schiebetüre in der Schnittebene angeordnet sind,
- Figur 9: einen Schnitt durch den Hakenabschnitt des zweiten Federelements mit dem Weichenelement in der Schließstellung; und
- Figur 10: einen Schnitt durch den Hakenabschnitt des zweiten Federelements mit dem Weichenelement in der Offenstellung.

In den Figuren 1 bis 10, die nachfolgend gemeinsam beschrieben werden, ist eine erfindungsgemäße Führungsschiene 1 gezeigt, die an einem Boden eines Möbels 31 befestigt ist. Im vorliegenden Fall handelt es sich um den Unterboden des Möbels 31, wobei es auch denkbar ist, dass die Führungsschiene 1 an einem Oberboden des Möbels 31 befestigt ist. Die Führungsschiene 1 ist dabei ausgestaltet, eine erste Schiebetür 2 und eine zweite Schiebetür 2' zu führen. Die erste Schiebetür 2 und die zweite Schiebetür 2' können dabei jeweils von einer geschlossenen Position, in der die jeweilige Schiebetür einen der Schiebetür zugeordneten Teil des Möbel 31 verschließt, in eine geöffnete Position, in der die jeweilige Schiebetüre den der Schiebetüre zugeordneten Teil des Möbels freigibt, über die Führungsschiene 1 geführt werden. In der vollständig geschlossenen Position liegen die erste Schiebetür 2 und die zweite Schiebetür 2' jeweils in einer Schließebene E_S. In der vollständig geöffneten Position liegt die erste Schiebetür 2 in einer ersten Öffnungsebene E_O und die zweite Schiebetüre in einer zweiten Öffnungsebene. Die erste Öffnungsebene E_O und die zweite Öffnungsebene liegen vorliegend in derselben Ebene, ohne darauf beschränkt zu sein. Im vorliegenden Fall sind die ersten Öffnungsebene E_O und die zweite Öffnungsebene parallel und beanstandet zu der Schließebene E_S angeordnet. Es ist allerdings auch denkbar, dass die erste Öffnungsebene E_O und die zweite Öffnungsebene quer zu der Schließebene E_S angeordnet sind und insbesondere einen spitzen Winkel einschließen.

Die erste Schiebetüre 2 umfasst ein erstes Führungselement 3 in Form einer Führungsrolle, das über ein erstes Halteelement 4 mit der ersten Schiebetür 2 verbunden ist. Die erste Schiebetüre 2 umfasst zudem ein zweites Führungselement 5, das über ein zweites Halteelement 6 mit der ersten Schiebetüre 2 verbunden ist. Das erste Führungselement 3 der ersten Schiebetüre 2 weist eine Drehachse L_D3 auf, die parallel und insbesondere beabstandet zu der ersten Schiebetür 2 angeordnet ist. Die Drehachse L_D3 des ersten Führungselements 3 der ersten Schiebetüre 2 ist zudem parallel und insbesondere beabstandet zu der Schließebene E_S angeordnet. Das zweite Führungselement 5 der ersten Schiebetüre 2 weist eine Drehachse L_D5 auf, die parallel und insbesondere beabstandet zu der ersten Schiebetür 2 angeordnet ist. Die Drehachse L_D5 des zweiten Führungselements 5 der ersten Schiebetüre 2 ist zudem parallel und insbesondere beabstandet zu der Schließebene E_S angeordnet.

Die zweite Schiebetüre 2' umfasst ein erstes Führungselement 3' in Form einer Führungsrolle, das über ein erstes Halteelement 4' mit der zweiten Schiebetür 2' verbunden ist. Die zweite Schiebetüre 2' umfasst zudem ein zweites Führungselement 5', das über ein zweites Halteelement 6' mit der zweiten Schiebetüre 2' verbunden ist. Das erste Führungselement 3' der zweiten Schiebetüre 2' weist eine Drehachse L_D3' auf, die parallel und insbesondere beabstandet zu der zweiten Schiebetüre 2'angeordnet ist. Die Drehachse L_D3' des ersten Führungselements 3' der zweiten Schiebetüre 2' ist zudem parallel und insbesondere beabstandet zu der Schließebene E_S angeordnet. Das zweite Führungselement 5' der zweiten Schiebetür 2' weist eine Drehachse L_D5' auf, die parallel und insbesondere beabstandet zu der zweiten Schiebetüre 2' angeordnet ist. Die Drehachse L_D5' des zweiten Führungselementes 5' der zweiten Schiebtür 2' ist zudem parallel und insbesondere beabstandet zu der Schließebene E_S angeordnet.

Die Führungsschiene 1 umfasst einen ersten Führungskanal 7, der sich entlang einer Mittenachse L_7 erstreckt. Die Mittenachse L_7 ist im vorliegenden Fall gerade ausgeführt, sodass die Mittenachse L_7 auch als Längsachse des ersten Führungskanals 7 bezeichnet werden kann. Grundsätzlich ist es aber auch denkbar, dass die Mittenachse L_7 eine von gerade abweichende Form aufweist.

Der erste Führungskanal 7 wird von einer ersten Wand 32 und einer zweiten Wand 33 begrenzt. Der Abstand zwischen der ersten Wand 32 und der zweiten Wand 33 ist zumindest abschnittsweise im Wesentlichen konstant.

In radialer Überdeckung zu dem ersten Führungskanal 7 ist ein erster Halteabschnitt 15 angeordnet, der mit dem ersten Führungskanal 7 so verbunden ist, dass das erste Führungselement 3 der ersten Schiebetür 2 von dem ersten Führungskanal 7 in den ersten Halteabschnitt 15 führbar ist. Der erste Halteabschnitt 15 wird durch eine Anlagefläche 16 begrenzt, mit der das erste Führungselement 3 der ersten Schiebetür 2 in Anlage bringbar ist. Somit kann die Bewegung des ersten Führungselements 3 respektive der ersten Schiebetür 2 durch die Anlagefläche 16 begrenzt werden. Die Anlagefläche 16 kann insofern auch als Begrenzungsanschlag bezeichnet werden.

In radialer Überdeckung zu dem ersten Führungskanal 7 ist ein zweiter Halteabschnitt 15' angeordnet, der mit dem ersten Führungskanal 7 so verbunden ist, dass das erste Führungselement 3' der zweiten Schiebetür 2' von dem ersten Führungskanal 7 in den zweiten Halteabschnitt 15' führbar ist. Die Anordnung der jeweiligen Halteabschnitte in radialer Überdeckung zu dem ersten Führungskanal 7 soll dabei so verstanden werden, dass der jeweilige Halteabschnitt zumindest teilweise in einer Ebene angeordnet ist, die im rechten Winkel zu der Mittenachse L_7 des ersten Führungskanals 7 angeordnet ist.

Der erste Halteabschnitt 15 ist in radialer Richtung bezüglich der Mittenachse L_7 des ersten Führungskanals 7 von dem ersten Führungskanal 7 beanstandet angeordnet. Der zweite Halteabschnitt 15' ist in radialer Richtung bezüglich der Mittenachse L_7 des ersten Führungskanals 7 von dem ersten Führungskanal 7 beanstandet angeordnet. Im vorliegenden Fall sind der erste Halteabschnitt 15 und der zweite Halteabschnitt 15' in radialer Richtung bezüglich der Mittenachse L_7 des ersten Führungskanals 7 um den gleichen Betrag von dem ersten Führungskanal 7 beanstandet angeordnet. Es ist allerdings auch denkbar, dass der erste Halteabschnitt 15 und der zweite Halteabschnitt 15' in radialer Richtung bezüglich der Mittenachse L_7 des ersten Führungskanals 7 um unterschiedliche Beträge von dem ersten Führungskanal 7 beanstandet angeordnet sind.

Der erste Halteabschnitt 15 und der zweite Halteabschnitt 15' sind entlang der Mittenachse L_7 des ersten Führungskanals 7 beanstandet voneinander angeordnet. Der erste Halteabschnitt 15 und der zweite Halteabschnitt 15' sind im vorliegenden Fall räumlich getrennt voneinander ausgestaltet. Grundsätzlich ist es aber auch denkbar, dass der erste Halteabschnitt 15 und der zweite Halteabschnitt 15' verbunden sind, ineinander übergehen und/oder integral miteinander ausgestaltet sind.

Der zweite Halteabschnitt 15' wird durch eine Anlagefläche 16' begrenzt, mit der das erste Führungselement 3' der zweiten Schiebetür 2' in Anlage bringbar ist. Somit kann die Bewegung des ersten Führungselements 3' respektive der zweiten Schiebetür 2' durch die Anlagefläche 16' begrenzt werden. Die Anlagefläche 16' kann insofern auch als Begrenzungsanschlag bezeichnet werden.

Der erste Führungskanal 7 ist über einen ersten Überführungsabschnitt 17 mit dem ersten Halteabschnitt 15 verbunden. Dabei erstreckt sich der erste Überführungsabschnitt 17 durch die zweite Wand 33 des Führungskanals 7. Die zweite Wand 33 ist somit im Bereich des ersten Überführungsabschnitts 17 unterbrochen. Mit anderen Worten weist die zweite Wand 33 im Bereich des ersten Überführungsabschnitts 17 einen ersten Durchbruch auf.

Der erste Führungskanal 7 ist über einen zweiten Überführungsabschnitt 17' mit dem zweiten Halteabschnitt 15' verbunden. Dabei erstreckt sich der zweite Überführungsabschnitt 17' durch die zweite Wand 33 des Führungskanals 7. Die zweite Wand 33 ist somit im Bereich des zweiten Überführungsabschnitts 17' unterbrochen. Mit anderen Worten weist die zweite Wand 33 im Bereich des zweiten Überführungsabschnitts 17' einen zweiten Durchbruch auf. Im vorliegenden Fall ist der zweite Durchbruch in Richtung der Mittenachse L_7 beanstandet von dem ersten Durchbruch angeordnet. Es ist allerdings auch denkbar, dass der erste Durchbruch und der zweite Durchbruch ineinander übergehen und insbesondere integral ausgestaltet sind.

Die Führungsschiene 1 ist spiegelsymmetrisch bezüglich einer Mittenebene E_M ausgestaltet, die auch als Symmetrieebene bezeichnet werden kann. Die Mittenebene E_M ist vorliegend orthogonal zu der Schließebene E_S angeordnet. Insofern ist der erste Halteabschnitt 15 spiegelsymmetrisch zu dem zweiten Halteabschnitt 15' und der erste Überführungsabschnitt 17 spiegelsymmetrisch zu dem zweiten Überführungsabschnitt 17' ausgestaltet.

Die Führungsschiene 1 umfasst ein erstes Weichenelement 19, das um eine Schwenkachse L_S schwenkbar angeordnet ist. Das Weichenelement 19 ist dabei um die Schwenkachse L_S in eine Offenstellung und in eine Schließstellung verschwenkbar. Die Schwenkachse L_S ist parallel zu der Drehachse L_D3 des ersten Führungselementes 3 der ersten Schiebetür 2 angeordnet. Die Schwenkachse L_S des Weichenelements 19 ist windschief und orthogonal zu der Mittenachse L_7 des Führungskanals 7 angeordnet. Die Schwenkachse L_S des Weichenelements 19 ist zudem außerhalb des ersten Führungskanals 7 angeordnet. Die Schwenkachse L_S wird dabei durch ein Verbindungselement 26 gebildet, das mit einem Schienenmittenmodul 28 verbunden ist.

In der Offenstellung, die beispielweise für das erste Weichenelement 19 in Figur 2, 3 und 6 dargestellt ist, unterteilt das erste Weichenelement 19 den ersten Führungskanal 7 in einen ersten Kanalbereich 39 und einen zweiten Kanalbereich 40. In den Figuren 2 und 3 ist beispielsweise das erste Führungselement 3 der ersten Schiebetür 2 in dem ersten Kanalbereich 39 angeordnet. Der erste Kanalbereich 39 befindet sich somit in den Figuren 2 und 3 links von dem ersten Weichenelement 19 und der zweite Kanalbereich 40 rechts von dem ersten Weichenelement 19, ohne darauf beschränkt zu sein. Ein Überführen des ersten Führungselements 3 der ersten Schiebetür 2 von dem ersten Kanalbereich 39 in den zweiten Kanalbereich 40 wird in der Offenstellung des ersten Weichenelements 19 von dem ersten Weichenelement 19 blockiert. Der erste Kanalbereich 39 ist dabei so mit dem Halteabschnitt 15 verbunden, dass das erste Führungselement 3 der ersten Schiebetür 2 von dem ersten Kanalbereich 39 in den Halteabschnitt 15 überführbar ist.

Ein erstes Federelement 27 beaufschlagt das erste Weichenelement 19 mit einer ersten Federkraft, sodass das Weichenelement 19 von der ersten Federkraft in die Offenstellung geschwenkt wird. Somit verbleibt das erste Weichenelement 19 im unbelasteten Zustand in der Offenstellung. Ein unbelasteter Zustand des ersten Weichenelementes 19 liegt beispielweise dann vor, wenn das erste Führungselement 3 in dem ersten Kanalbereich 39 angeordnet ist. Dabei kann ein Anschlag vorgesehen sein, der die Schwenkbewegung des ersten Weichenelements 19 begrenzt. Insbesondere kann dieser Anschlag durch die erste Wand 32 des ersten Führungskanals 7 gebildet sein.

In der Schließstellung gibt das erste Weichenelement 19 den Führungskanal 7 so frei, dass der erste Kanalbereich 39 und der zweite Kanalbereich 40 miteinander verbunden sind. Das erste Führungselement 3' der zweiten Schiebetüre 3' ist in der Schließstellung des ersten Weichenelementes 19 von dem ersten Kanalbereich 39 in den zweiten Kanalbereich 40 überführbar. In der Schließstellung des ersten Weichenelementes 19 ist der Führungskanal 7 durch das erste Weichenelement 19 von dem Halteabschnitt 15 getrennt.

Das erste Weichenelement 19 umfasst einen Trennabschnitt 20 und einen Stellabschnitt 23, die quer zueinander angeordnet sind und im Bereich der Schwenkachse L_S miteinander verbunden sind. Das erste Weichenelement 19 ist L-förmig ausgestaltet.

Der Trennabschnitt 20 ist in der Offenstellung des ersten Weichenelements 19 in dem Führungskanal 7 angeordnet. In der Schließstellung des ersten Weichenelements 19 bildet der Trennabschnitt 20 einen Abschnitt der zweiten Wand 33 des ersten Führungskanals 7 im Bereich des ersten Durchbruchs. Hierzu weist der Trennabschnitt 20 eine gerade Kanalwandfläche 22 auf, die in der Schließstellung des Weichenelements 19 den Abschnitt der zweiten Wand 33 des ersten Führungskanals 7 im Bereich des ersten Durchbruchs bildet.

Der Trennabschnitt 20 weist zudem eine konkave Überführungsfläche 21 auf, die auf einer der Kanalwandfläche 22 gegenüberliegenden Seite des Trennabschnitts 20 angeordnet ist. Die konkave Überführungsfläche 21 begrenzt in der Offenstellung des Weichenelements 19 einen Überführungskanal 36, über den das erste Führungselement 3 der ersten Schiebetür 2 von dem Führungskanal 7, insbesondere von dem ersten Kanalbereich 39, in den Halteabschnitt 15 überführbar ist. Der Überführungskanal 36 wird dabei abschnittsweise von dem Führungskanal 7 und dem Überführungsabschnitt 17 begrenzt.

Der Stellabschnitt 23 des ersten Weichenelements19 ist in der Offenstellung des Weichenelements 19 außerhalb des Führungskanals 7 angeordnet. In der Schließstellung des Weichenelements 19 begrenzt der Stellabschnitt 23 den Halteabschnitt 15. Der Stellabschnitt 23 umfasst auf einer Seite eine konkave Überführungsfläche 24 und eine gerade Halteabschnittsbegrenzungsfläche 25, die in der Schließstellung des ersten Weichenelements 19 den ersten Halteabschnitt 15 begrenzt.

Die konkave Überführungsfläche 24 des Stellabschnitts 23 bildet zusammen mit der konkaven Überführungsfläche 21 des Trennabschnitts 20 eine konkave Stellkontur des ersten Weichenelements 19, die in der Offenstellung des Weichenelements 19 den Überführungskanal 36 begrenzt.

Beim Überführen der ersten Schiebetür 2 aus der geöffneten Position in die geschlossene Position wird das erste Führungselement 3 zunächst in dem ersten Kanalbereich 39 geführt. Nachfolgend läuft das erste Führungselement 3 gegen die Stellkontur des ersten Weichenelementes 19. Aufgrund der konkaven Ausgestaltung der Stellkontur wird das erste Führungselement 3 radial bezüglich der Mittenachse L_7 abgewiesen und über den Überführungskanal 36 und den Überführungsabschnitt 17 in Richtung des ersten Halteabschnitts 15 bewegt.

Die zwischen dem ersten Führungselement 3 und dem ersten Weichenelement 19 wirkende Kontaktkraft bedingt zunächst ein Öffnungsmoment, das das erste Weichenelement 19 in der Offenstellung hält. Die Kraftwirklinie der genannten Kontaktkraft wandert aufgrund der konkaven Ausgestaltung der Stellkontur mit fortschreitender Bewegung des ersten Führungselements 3 in Richtung des ersten Halteabschnitts 15 in Richtung der ersten Schwenkachse L_S und über diese hinweg. Nach dem sich die Kraftwirklinie und die erste Schwenkachse L_S geschnitten haben, bedingt die Kontaktkraft ein Schließmoment, das das erste Weichenelement 19 in die Schließstellung verschwenkt. Hierdurch wird der Stellabschnitt 23 aus dem Bereich des ersten Halteabschnitts 15 heraus geschwenkt und gibt diesen frei, sodass das erste Führungselement 3 in den Halteabschnitt 15 eintreten kann. Das Führungselement 3 kann nachfolgend bis zur Anlage mit der ersten Anlagefläche 16 gebracht werden. Durch das Schließmoment wird zudem der Trennabschnitt 20 aus dem Führungskanal 7 heraus geschwenkt, sodass der erste Kanalbereich und der zweite Kanalbereich miteinander verbunden sind.

Die Führungsschiene 1 umfasst zudem ein zweites Federelement 18, das vorliegend als Federlasche ausgestaltet, die sich von dem ersten Führungskanal 7 in den Überführungsabschnitt 17 erstreckt. Die Federlasche weist an dem freien Ende eine Hakenabschnitt 38 auf, der sich in Richtung der Schwenkachse L_S von der Federlasche erstreckt. In der Schließstellung des ersten Weichenelements 19 ist das erste Weichenelement 19 mit dem Hakenabschnitt 38 in Anlage, sodass das erste Weichenelement 19 von dem Hakenabschnitt 38 in der Schließstellung gehalten wird, wie insbesondere aus Figur 9 zu erkennen ist. Wird das erste Weichenelement 19 aus der Schließstellung in Richtung der Offenstellung herausgeschwenkt, wird zunächst das zweite Federelement 18 von dem ersten Weichenelement 19 verformt, sodass das erste Weichenelement 19 in die Offenstellung durchführbar ist. In der Offenstellung liegt das erste Weichenelement 19 an der ersten Wand 32 des Führungskanals 7 an und wird von dem Hakenabschnitt 38 des zweiten Federelements 18 in der Offenstellung gehalten, wie insbesondere aus Figur 10 zu erkennen ist.

Das zweite Federelement 18 ist über den Verschwenkweg des ersten Weichenelementes 19 von der Schließstellung in die Offenstellung zumindest abschnittsweise in

Anlage mit dem ersten Weichenelement 19 und beaufschlagt das erste Weichenelement 19 mit einer zweiten Federkraft, sodass zwischen dem zweiten Federelement 18 und dem ersten Weichenelement 19 eine Reibverbindung hergestellt ist. Die Reibkraft wirkt dabei als dämpfende Kraft bezüglich der Schwenkbewegung des ersten Weichenelements 19. Das zweite Federelement 18 ist vorliegend in der Offenstellung und in der Schließstellung mit dem Stellabschnitt 23 in Anlage. Es ist dabei denkbar, dass das zweite Federelement 18 in einer Zwischenposition zwischen der Offenstellung und der Schließstellung nicht in Anlage mit dem ersten Weichenelement 19 ist. Genauso ist es grundsätzlich denkbar, dass das zweite Federelement 18 in einem von der Offenstellung und der Schließstellung nicht in Anlage mit dem ersten Weichenelement 19 ist.

Es ist zudem denkbar, dass beim Überführen des ersten Führungselements 3 im Bereich des Überführungsabschnitts 17 das erste Führungselement 3 mit der Federlasche zumindest bereichsweise in Anlage kommt. Hierdurch kann die Federlasche von dem ersten Weichenelement 19 wegbewegt werden, sodass die Reibkraft zwischen der Federlasche und dem ersten Weichenelement 19 variiert beziehungsweise verringert wird.

Die Führungsschiene 1 umfasst ein zweites Weichenelement 19', das in der Offenstellung den ersten Führungskanal 7 in einen dritten Kanalbereich und einen vierten Kanalbereich unterteilt, wobei der dritte Kanalbereich so mit dem zweiten Halteabschnitt 15' verbunden ist, dass das erste Führungselement 3' der zweiten Schiebetür 2' von dem dritten Kanalbereich in den zweiten Halteabschnitt 15' überführbar ist. Das zweite Weichenelement 19' gibt in der Schließstellung den ersten Führungskanal 7 so frei, dass das erste Führungselement 3 der ersten Schiebetür 2 von dem dritten Kanalbereich in den vierten Kanalbereich führbar ist. Das zweite Weichenelement 19' ist bezüglich der Mittenebene E_M spiegelsymmetrisch zu dem ersten Weichenelement 19 ausgestaltet und angeordnet. Insofern gilt das zuvor im Kontext des ersten Weichenelement 19 gesagte für das zweite Weichenelement 19' analog. Dabei werden in den Figuren gleiche oder sich entsprechende Merkmale mit den gleichen Bezugszeichen zusammen mit einem Oberstrich gekennzeichnet.

Der durch das erste Weichenelement 19 in der Offenstellung definierte erste Kanalbereich und der durch das zweite Weichenelement 19' in der Offenstellung definierte dritte Kanalbereich überlappen sich in einem Bereich zwischen dem ersten Weichenelement 19 und dem zweiten Weichenelement 19'.

Wie sich insbesondere aus der Zusammenschau der Figuren 7 und 8 ergibt, weist das ersten Haltelemente 4' der zweiten Schiebetüre 2' einen Überführungsabschnitt 37' auf, der so ausgestaltet ist, dass das erste Führungselement 3 der ersten Schiebetüre 2 an dem ersten Haltelemente 4' der zweiten Schiebetüre 2' vorbei- beziehungsweise hindurchführbar ist.

Die Führungsschiene 1 umfasst zudem einen zweiten Führungskanal 11, der von einer ersten Wand 34 und einer zweiten Wand 35 begrenzt wird. In dem zweiten Führungskanal 11 sind das zweite Führungselement 5 der ersten Schiebetür 2 und das zweite Führungselement 5' der zweiten Schiebetür 2' führbar. Der zweite Führungskanal 11 ist bezüglich der Mittenachse L_7 von dem ersten Führungskanal 7 beanstandet angeordnet. Dabei sind der erste Halteabschnitt 15 und der zweite Halteabschnitt 15' zwischen dem ersten Führungskanal 7 und dem zweiten Führungskanal 11 angeordnet.

Der zweite Führungskanal 11 wird von einem Mittelabschnitt 12, einem ersten Zwischenabschnitt 13, einem zweiten Zwischenabschnitt 13', einem ersten Endabschnitt 14 und einem zweiten Endabschnitt 14' gebildet. Es versteht sich, dass der erste Zwischenabschnitt 13 und der zweite Zwischenabschnitt 13' optional sind und die Führungsschiene 1 alternativ auch mehr als einen ersten Zwischenabschnitt 13 und einen zweiten Zwischenabschnitt 13' umfassen kann.

Der Mittelabschnitt 12, der erste Zwischenabschnitt 13 und der zweite Zwischenabschnitt 13' erstrecken sich entlang einer Mittenachse L_12. Die Mittenachse L_12 ist vorliegend gerade ausgeführt. Dabei ist es grundsätzlich auch denkbar, dass die Mittenachse L_12 einer von gerade abweichende Form aufweist. Die Mittenachse L_12 ist parallel zu der Mittenachse L_7 des ersten Führungskanals 7 angeordnet.

Der erste Endabschnitt 14 erstreckt sich entlang einer ersten Endachse L_14 und der zweite Endabschnitt 14' entlang einer zweiten Endachse L_14'. Die erste Endachse L_14 und die zweite Endachse L_14' sind quer zu der Mittenachse L_12 angeordnet und schließen jeweils einen spitzen Winkel mit dieser ein.

Im jeweiligen Bereich der Schnittpunkte der Mittenachse L_12 mit der ersten Endachse L_14 und der zweiten Endachse L_14' kann der zweite Führungskanal 11 einen Radius aufweisen.

Die Führungsschiene 1 ist modular aufgebaut und umfasst dabei ein Schienenmittenmodul 28, ein erstes Schienenzwischenmodul 29, ein zweites Schienenzwischenmodul 29', ein erstes Schienenendmodul 30 und ein zweites Schienenendmodul 30'. Es versteht sich dabei, dass das erste Schienenzwischenmodul 29 und das zweite Schienenzwischenmodul 29' grundsätzlich optionalen sind. Grundsätzlich ist es allerdings auch denkbar, dass die Führungsschiene 1 mehr als zwei Schienenzwischenmodule umfasst.

Das Schienenmittenmodul 28 ist an einem ersten Ende mit dem ersten Schienenzwischenmodul 29 und an einem dem ersten Ende gegenüberliegenden zweiten Ende mit dem zweiten Schienenzwischenmodul 29' verbunden ist. Das erste Schienenzwischenmodul 29 ist zudem mit dem ersten Schienenendmodul 30 verbunden und das zweite Schienenzwischenmodul 29' ist mit dem zweiten Schienenendmodul 30' verbunden.

Das Schienenmittenmodul 28 umfasst einen Mittelabschnitt 8 des ersten Führungskanals 7 und den Mittelabschnitt 12 das zweiten Führungskanal 11. Das erste Schienenzwischenmodul 29 umfasst einen ersten Zwischenabschnitt 9 des ersten Führungskanals 7 und den ersten Zwischenabschnitt 13 des zweiten Führungskanals 11. Das zweite Schienenzwischenmodul 29' umfasst einen zweiten Zwischenabschnitt 9' des ersten Führungskanals 7 und den zweiten Zwischenabschnitt 13' des zweiten Führungskanals 11. Das erste Schienenendmodul 30 umfasst einen ersten Endabschnitt 10 des ersten Führungskanal 7 und den ersten Endabschnitt 14 des zweiten Führungskanals 11. Das zweite Schienenendmodul 30' umfasst einen zweiten Endabschnitt 10' des ersten Führungskanals 7 und den zweiten Endabschnitt 14' das zweiten Führungskanal 11.

Der erste Führungskanal 7 wird von dem Mittelabschnitt 8, dem ersten Zwischenabschnitt 9, dem zweiten Zwischenabschnitt 9', dem ersten Endabschnitt 10 und dem zweiten Endabschnitt 10' gebildet.

### Bezugszeichenliste

- 1: Führungsschiene
- 2: Schiebetür
- 3: Führungselement
- 4: Halteelement
- 5: Führungselement
- 6: Halteelement
- 7: Führungskanal
- 8: Mittelabschnitt
- 9: Zwischenabschnitt
- 10: Endabschnitt
- 11: Führungskanal
- 12: Mittelabschnitt
- 13: Zwischenabschnitt
- 14: Endabschnitt
- 15: Halteabschnitt
- 16: Anlagefläche
- 17: Überführungsabschnitt
- 18: Federelement
- 19: Weichenelement
- 20: Trennabschnitt
- 21: Überführungsfläche
- 22: Kanalwandfläche
- 23: Stellabschnitt
- 24: Überführungsfläche
- 25: Halteabschnittsbegrenzungsfläche
- 26: Verbindungselement
- 27: Federelement
- 28: Schienenmittenmodul
- 29: Schienenzwischenmodul
- 30: Schienenendmodul
- 31: Möbel
- 32: Wand
- 33: Wand
- 34: Wand
- 35: Wand
- 36: Überführungskanal
- 37: Überführungsabschnitt
- 38: Hakenabschnitt
- 39: Kanalbereich
- 40: Kanalbereich

- L_7: Mittenachse
- L_12: Mittenachse
- L_14: Mittenachse
- L_S: Schwenkachse
- L_D: Drehachse

- E_S: Schließebene
- E_O: Öffnungsebene
- E_M: Symmetrieebene

## Patentansprüche

1. Führungsschiene für eine Schiebetür (2) mit einem Führungselement (3), umfassend:
einen Führungskanal (7), der sich entlang einer Mittenachse (L_7) erstreckt und in dem das Führungselement (3) der Schiebetür (2) führbar ist,
einen Halteabschnitt (15),
ein Weichenelement (19), das um eine Schwenkachse (L_S) in eine Offenstellung und in eine Schließstellung verschwenkbar ist,
wobei das Weichenelement (19) in der Offenstellung den Führungskanal (7) in einen ersten Kanalbereich (39) und einen zweiten Kanalbereich (40) unterteilt,
wobei der erste Kanalbereich (39) so mit dem Halteabschnitt (15) verbunden ist, dass das Führungselement (3) der Schiebetür (2) von dem ersten Kanalbereich (39) in den Halteabschnitt (15) überführbar ist, und
wobei das Weichenelement (19) in der Schließstellung den Führungskanal (7) so freigibt, dass der erste Kanalbereich (39) und der zweite Kanalbereich (40) miteinander verbunden sind,
**gekennzeichnet durch**
einen weiteren Führungskanal (11), der einen Mittelabschnitt (12), der parallel und beabstandet zu der Mittenachse (L_7) des einen Führungskanals (7) angeordnet ist, sowie einen ersten Endabschnitt (14) und einen zweiten Endabschnitt (14'), die jeweils beabstandet und quer zu der Mittenachse (L_7) des einen Führungskanal (7) angeordnet sind, aufweist,
wobei in dem weiteren Führungskanal (11) ein weiteres Führungselement (5) der Schiebetür (2) führbar ist.

2. Führungsschiene nach Anspruch 1,
**dadurch gekennzeichnet,**
**dass** der Halteabschnitt (15) bezüglich der Mittenachse (L_7) in radialer Überdeckung zu dem Führungskanal (7) angeordnet ist.

3. Führungsschiene nach einem der Ansprüche 1 oder 2,
**dadurch gekennzeichnet, dass** das Weichenelement (19) durch das Führungselement (3) von der Offenstellung in die Schließstellung verschwenkbar ist, insbesondere beim Überführen des Führungselementes (3) von dem Führungskanal (7) in den Halteabschnitt (15).

4. Führungsschiene nach einem der Ansprüche 1 bis 3,
**dadurch gekennzeichnet,**
**dass** die Schwenkachse (L_S) des Weichenelements (19) windschief und insbesondere orthogonal zu der Mittenachse (L_7) des Führungskanals (7) angeordnet ist.

5. Führungsschiene nach einem der Ansprüche 1 bis 4,
**dadurch gekennzeichnet,**
**dass** die Schwenkachse (L_S) des Weichenelements (19) außerhalb des Führungskanals (7) angeordnet ist.

6. Führungsschiene nach einem der Ansprüche 1 bis 5,
**dadurch gekennzeichnet,**
**dass** das Weichenelement (19) einen Trennabschnitt (20) umfasst, der in der Offenstellung in dem Führungskanal (7) angeordnet ist und in der Schließstellung einen Abschnitt einer Wand des Führungskanals (7) bildet.

7. Führungsschiene nach Anspruch 6,
**dadurch gekennzeichnet,**
**dass** der Trennabschnitt (20) eine konkave Überführungsfläche (21) und eine gerade Kanalwandfläche (22) aufweist,
wobei die konkave Überführungsfläche (21) in der Offenstellung einen Überführungskanal (36) begrenzt, über den das Führungselement (3) von dem Führungskanal (7) in den Halteabschnitt (15) überführbar ist, und
die gerade Kanalwandfläche (22) in der Schließstellung den Abschnitt der Wand des Führungskanals (7) bildet.

8. Führungsschiene nach einem der Ansprüche 1 bis 7,
**dadurch gekennzeichnet,**
**dass** das Weichenelement (19) einen Stellabschnitt (23) umfasst, der in der Offenstellung außerhalb des Führungskanals (7) angeordnet ist und in der Schließstellung den Halteabschnitt (15) begrenzt.

9. Führungsschiene nach Anspruch 8 in Kombination mit einem der Ansprüche 6 oder 7,
**dadurch gekennzeichnet,**
**dass** der Stellabschnitt (23) eine konkave Überführungsfläche (21) und eine gerade Halteabschnittsbegrenzungsfläche (25) aufweist,
wobei die konkave Überführungsfläche (24) des Stellabschnitts (23) mit der konkaven Überführungsfläche (21) des Trennabschnitts (20) eine Stellkontur bildet, die in der Offenstellung den Überführungskanal (36) begrenzt und die gerade Halteabschnittsbegrenzungsfläche (25) in der Schließstellung den Halteabschnitt (15) begrenzt.

10. Führungsschiene nach einem der Ansprüche 1 bis 9,
**gekennzeichnet durch**
ein erstes Federelement (27), das das Weichenelement (19) mit einer ersten Federkraft beaufschlagt, sodass das Weichenelement (19) von der ersten Federkraft in die Offenstellung geschwenkt wird.

11. Führungsschiene nach einem der Ansprüche 1 bis 10,
**gekennzeichnet durch**
ein zweites Federelement (18), das in der Offenstellung des Weichenelements (19) so mit dem Weichenelement (19) in Anlage ist, dass das Weichenelement (19) von dem zweiten Federelement (18) in der Offenstellung gehalten wird, und/oder
das in der Schließstellung des Weichenelements (19) so mit dem Weichenelement (19) in Anlage ist, dass das Weichenelement (19) von dem zweiten Federelement (18) in der Schließstellung gehalten wird.

12. Führungsschiene nach Anspruch 11,
**dadurch gekennzeichnet,**
**dass** das zweite Federelement (18) einen Hakenabschnitt (38) aufweist, der in der Offenstellung des Weichenelements (19) so mit dem Weichenelement (19) in Anlage ist, dass das Weichenelement (19) von dem Hakenabschnitt (38) in der Offenstellung gehalten wird; und/oder
der in der Schließstellung des Weichenelements (19) so mit dem Weichenelement (19) in Anlage ist, dass das Weichenelement (19) von dem Hakenabschnitt (38) in der Schließstellung gehalten wird.

13. Führungsschiene nach Anspruch 12,
**dadurch gekennzeichnet,**
**dass** das zweite Federelement (18) als Federlasche ausgestaltet ist, die an einem freien Ende den Hakenabschnitt (38) aufweist.

14. Führungsschiene nach einem der Ansprüche 1 bis 13,
**dadurch gekennzeichnet,**
**dass** in dem Führungskanal (7) ein Führungselement (3') einer weiteren Schiebetür (2') führbar ist,
**dass** ein weiteres Führungselement (5') der weiteren Schiebetür (2') in dem weiteren Führungskanal (11) führbar ist,
**dass** ein weiterer Halteabschnitt (15') vorgesehen ist,
**dass** ein weiteres Weichenelement (19') vorgesehen ist, das um eine weitere Schwenkachse (L_S') in eine Offenstellung und in eine Schließstellung verschwenkbar ist, wobei das Verschwenken von der Offenstellung in die Schließstellung bei dem weiteren Weichenelement (19') gegenläufig zu dem Verschwenken des Weichenelementes (19) erfolgt,
**dass** das Weichenelement (19') in der Offenstellung den Führungskanal (7) in einen dritten Kanalbereich und einen vierten Kanalbereich unterteilt, wobei der dritte Kanalbereich so mit dem weiteren Halteabschnitt (15') verbunden ist, dass das Führungselement (3') der weiteren Schiebetür (2') von dem dritten Kanalbereich in den weiteren Halteabschnitt (15') überführbar ist, und
**dass** das weitere Weichenelement (19') in der Schließstellung den Führungskanal (7) so freigibt, dass der dritte Kanalbereich mit dem vierten Kanalbereich verbunden ist, wobei insbesondere das Führungselement (3) der Schiebetür (2') von dem dritten Kanalbereich in den vierten Kanalbereich führbar ist.

## Claims

1. A guide rail for a sliding door (2) with a guide element (3), comprising:
a guide channel (7) which extends along a center axis (L_7) and in which the guide element (3) of the sliding door (2) can be guided,
a holding portion (15),
a diverter element (19) which can be pivoted about a pivot axis (L_S) into an open position and into a closed position,
wherein the diverter element (19), in the open position, divides the guide channel (7) into a first channel region (39) and a second channel region (40),
wherein the first channel region (39) is connected to the holding portion (15) in such a way that the guide element (3) of the sliding door (2) can be transferred from the first channel region (39) into the holding portion (15), and
wherein the diverter element (19), in the closed position, releases the guide channel (7) in such a way that the first channel region (39) and the second channel region (40) are connected to one another,
**characterized by**
a further guide channel (11) which has a center portion (12), which is arranged parallel to and spaced apart from the center axis (L_7) of the one guide channel (7), and a first end portion (14) and a second end portion (14') which are each arranged spaced apart from and transversely with respect to the center axis (L_7) of the one guide channel (7),
wherein a further guide element (5) of the sliding door (2) can be guided in the further guide channel (11).

2. The guide rail as claimed in claim 1,
**characterized**
**in that** the holding portion (15) is arranged in a radial overlap with respect to the guide channel (7) with regard to the center axis (L_7).

3. The guide rail as claimed in either of claims 1 or 2,
**characterized**
**in that** the diverter element (19) can be pivoted from the open position into the closed position by way of the guide element (3), in particular during the transfer of the guide element (3) from the guide channel (7) into the holding portion (15).

4. The guide rail as claimed in one of claims 1 to 3,
**characterized**
**in that** the pivot axis (L_S) of the diverter element (19) is arranged in a skewed and, in particular, orthogonal manner with respect to the center axis (L_7) of the guide channel (7).

5. The guide rail as claimed in one of claims 1 to 4,
**characterized**
**in that** the pivot axis (L_S) of the diverter element (19) is arranged outside the guide channel (7).

6. The guide rail as claimed in one of claims 1 to 5,
**characterized**
**in that** the diverter element (19) comprises a separating portion (20) which, in the open position, is arranged in the guide channel (7) and, in the closed position, forms a portion of a wall of the guide channel (7).

7. The guide rail as claimed in claim 6,
**characterized**
**in that** the separating portion (20) has a concave transfer surface (21) and a straight channel wall surface (22),
wherein the concave transfer surface (21), in the open position, delimits a transfer channel (36), via which the guide element (3) can be transferred from the guide channel (7) into the holding portion (15), and
the straight channel wall surface (22), in the closed position, forms the portion of the wall of the guide channel (7).

8. The guide rail as claimed in one of claims 1 to 7,
**characterized**
**in that** the diverter element (19) comprises an actuating portion (23) which, in the open position, is arranged outside the guide channel (7) and, in the closed position, delimits the holding portion (15).

9. The guide rail as claimed in claim 8 in combination with one of claims 6 or 7,
**characterized**
**in that** the actuating portion (23) has a concave transfer surface (21) and a straight holding portion bounding surface (25),
wherein the concave transfer surface (24) of the actuating portion (23) forms, together with the concave transfer surface (21) of the separating portion (20), an actuating contour which, in the open position, delimits the transfer channel (36), and
the straight holding portion bounding surface (25), in the closed position, delimits the holding portion (15).

10. The guide rail as claimed in one of claims 1 to 9,
**characterized by**
a first spring element (27) which loads the diverter element (19) with a first spring force, with the result that the diverter element (19) is pivoted into the open position by the first spring force.

11. The guide rail as claimed in one of claims 1 to 10,
**characterized by**
a second spring element (18) which is in contact with the diverter element (19) in the open position of the diverter element (19) in such a way that the diverter element (19) is held in the open position by the second spring element (18), and/or
which is in contact with the diverter element (19) in the closed position of the diverter element (19) in such a way that the diverter element (19) is held in the closed position by the second spring element (18).

12. The guide rail as claimed in claim 11,
**characterized**
**in that** the second spring element (18) has a hook portion (38) which is in contact with the diverter element (19) in the open position of the diverter element (19) in such a way that the diverter element (19) is held in the open position by the hook portion (38), and/or
which is in contact with the diverter element (19) in the closed position of the diverter element (19) in such a way that the diverter element (19) is held in the closed position by the hook portion (38).

13. The guide rail as claimed in claim 12,
**characterized**
**in that** the second spring element (18) is configured as a spring clip which has the hook portion (38) at a free end.

14. The guide rail as claimed in one of claims 1 to 13,
**characterized**
**in that** a guide element (3') of a further sliding door (2') can be guided in the guide channel (7),
**in that** a further guide element (5') of the further sliding door (2') can be guided in the further guide channel (11),
**in that** a further holding portion (15') is provided,
**in that** a further diverter element (19') is provided which can be pivoted about a further pivot axis (L_S') into an open position and into a closed position, wherein the pivoting from the open position into the closed position takes place in the case of the further diverter element (19') in the opposite direction to the pivoting of the diverter element (19),
**in that** the diverter element (19'), in the open position, divides the guide channel (7) into a third channel region and a fourth channel region, wherein the third channel region is connected to the further holding portion (15') in such a way that the guide element (3') of the further sliding door (2') can be transferred from the third channel region into the further holding portion (15'), and
**in that** the further diverter element (19'), in the closed position, releases the guide channel (7) in such a way that the third channel region is connected to the fourth channel region, wherein, in particular, the guide element (3) of the sliding door (2') can be guided from the third channel region into the fourth channel region.

## Revendications

1. Rail de guidage pour une porte coulissante (2) avec un élément de guidage (3),comprenant:
un canal de guidage (7), qui s'étend le long d'un axe central (L_7)
et dans lequel l'élément de guidage (3) de la porte coulissante (2) peut être guidé,
une section de maintien (15),
un élément d'aiguillage (19), qui peut être pivoté autour d'un axe de pivotement (L_S) dans une position ouverte et dans une position fermée,
où l'élément d'aiguillage (19) dans la position ouverte divise le canal de guidage (7) en une première zone de canal (39) et une deuxième zone de canal (40),
où la première zone de canal (39) est reliée à la section de maintien (15) de telle sorte que l'élément de guidage (3) de la porte coulissante (2) peut être transféré de la première zone de canal (39) dans la section de maintien (15), et
où l'élément d'aiguillage (19) dans la position fermée libère le canal de guidage (7) de telle sorte que la première zone de canal (39) et la deuxième zone de canal (40) sont reliées entre elles, **caractérisé par**
un autre canal de guidage (11), qui présente une section centrale (12), qui est agencée parallèlement et espacée à l'axe central (L_7) du canal de guidage (7), ainsi qu'une première section d'extrémité (14) et une deuxième section d'extrémité (14'), qui sont chacune espacées et transversales à l'axe central (L_7) du canal de guidage (7),
où dans l'autre canal de guidage (11) un autre élément de guidage (5) de la porte coulissante (2) peut être guidé.

2. Rail de guidage selon la revendication 1,
**caractérisé en ce que**
la section de maintien (15) est agencée en recouvrement radial par rapport à l'axe central (L_7) du canal de guidage (7).

3. Rail de guidage selon l'une des revendications 1 ou 2,
**caractérisé en ce que**
l'élément d'aiguillage (19) peut être pivoté par l'élément de guidage (3) de la position ouverte à la position fermée, en particulier lors du transfert de l'élément de guidage (3) du canal de guidage (7) dans la section de maintien (15).

4. Rail de guidage selon l'une des revendications 1 à 3,
**caractérisé en ce que**
l'axe de pivotement (L_S) de l'élément d'aiguillage (19) est en biais et en particulier orthogonal à l'axe central (L_7) du canal de guidage (7).

5. Rail de guidage selon l'une des revendications 1 à 4,
**caractérisé en ce que**
l'axe de pivotement (L_S) de l'élément d'aiguillage (19) est agencé à l'extérieur du canal de guidage (7).

6. Rail de guidage selon l'une des revendications 1 à 5,
**caractérisé en ce que**
l'élément d'aiguillage (19) comprend une section de séparation (20), qui est agencée dans le canal de guidage (7) dans la position ouverte et qui forme une section d'une paroi du canal de guidage (7) dans la position fermée.

7. Rail de guidage selon la revendication 6,
**caractérisé en ce que**
la section de séparation (20) présente une surface de transfert concave (21) et une surface de paroi de canal droite (22),
où la surface de transfert concave (21) dans la position ouverte limite un canal de transfert (36), par lequel l'élément de guidage (3) peut être transféré du canal de guidage (7) dans la section de maintien (15), et
la surface de paroi de canal droite (22) dans la position fermée forme la section de la paroi du canal de guidage (7).

8. Rail de guidage selon l'une des revendications 1 à 7,
**caractérisé en ce que**
l'élément d'aiguillage (19) comprend une section de réglage (23), qui est agencée à l'extérieur du canal de guidage (7) dans la position ouverte et qui limite la section de maintien (15) dans la position fermée.

9. Rail de guidage selon la revendication 8 en combinaison avec l'une des revendications 6 ou 7, **caractérisé en ce que**
la section de réglage (23) présente une surface de transfert concave (21) et une surface de limitation de section de maintien droite (25),
où la surface de transfert concave (24) de la section de réglage (23) avec la surface de transfert concave (21) de la section de séparation (20) forme un contour de réglage, qui limite le canal de transfert (36) dans la position ouverte et
la surface de limitation de section de maintien droite (25) limite la section de maintien (15) dans la position fermée.

10. Rail de guidage selon l'une des revendications 1 à 9,
**caractérisé par**
un premier élément de ressort (27), qui applique à l'élément d'aiguillage (19) une première force de ressort, de sorte que l'élément d'aiguillage (19) est pivoté par la première force de ressort dans la position ouverte.

11. Rail de guidage selon l'une des revendications 1 à 10,
**caractérisé par**
un deuxième élément de ressort (18), qui, dans la position ouverte de l'élément d'aiguillage (19), est en contact avec l'élément d'aiguillage (19) de telle sorte que l'élément d'aiguillage (19) est maintenu dans la position ouverte par le deuxième élément de ressort (18); et/ou
qui, dans la position fermée de l'élément d'aiguillage (19), est en contact avec l'élément d'aiguillage (19) de telle sorte que l'élément d'aiguillage (19) est maintenu dans la position fermée par le deuxième élément de ressort (18).

12. Rail de guidage selon la revendication 11,
**caractérisé en ce que**
le deuxième élément de ressort (18) présente une section de crochet (38), qui, dans la position ouverte de l'élément d'aiguillage (19), est en contact avec l'élément d'aiguillage (19) de telle sorte que l'élément d'aiguillage (19) est maintenu dans la position ouverte par la section de crochet (38); et/ou
qui, dans la position fermée de l'élément d'aiguillage (19), est en contact avec l'élément d'aiguillage (19) de telle sorte que l'élément d'aiguillage (19) est maintenu dans la position fermée par la section de crochet (38).

13. Rail de guidage selon la revendication 12,
**caractérisé en ce que**
le deuxième élément de ressort (18) est configuré comme une languette de ressort, qui présente à une extrémité libre la section de crochet (38).

14. Rail de guidage selon l'une des revendications 1 à 13,
**caractérisé en ce que**
dans le canal de guidage (7) un élément de guidage (3') d'une autre porte coulissante (2') peut être guidé,
qu'un autre élément de guidage (5') de l'autre porte coulissante (2') peut être guidé dans l'autre canal de guidage (11),
qu'une autre section de maintien (15') est prévue,
qu'un autre élément d'aiguillage (19') est prévu, qui peut être pivoté autour d'un autre axe de pivotement (L_S') dans une position ouverte et dans une position fermée, où le pivotement de la position ouverte à la position fermée pour l'autre élément d'aiguillage (19') s'effectue en sens opposé au pivotement de l'élément d'aiguillage (19),
que l'élément d'aiguillage (19') dans la position ouverte divise le canal de guidage (7) en une troisième zone de canal et une quatrième zone de canal, où la troisième zone de canal est reliée à l'autre section de maintien (15'),
que l'élément de guidage (3') de l'autre porte coulissante (2') peut être transféré de la troisième zone de canal dans l'autre section de maintien (15'), et
que l'autre élément d'aiguillage (19') dans la position fermée libère le canal de guidage (7) de telle sorte que la troisième zone de canal est reliée à la quatrième zone de canal, où en particulier l'élément de guidage (3) de la porte coulissante (2') peut être guidé de la troisième zone de canal dans la quatrième zone de canal.
